# EUROPÄISCHE PATENTSCHRIFT

(11) **EP 1 184 325 B1**
(45) Veröffentlichungstag und Bekanntmachung des Hinweises auf die Patenterteilung: **24.01.2018**
(21) Anmeldenummer: 01000352.3
(22) Anmeldetag: 07.08.2001
(51) Int. Cl.: B66B 1/46

(54) **Aufzug mit Sprachsteuerung**
Voice controllable elevator
Ascenseur à commande vocale

(30) Priorität: 08.08.2000 DE 10038518
(43) Veröffentlichungstag der Anmeldung: 06.03.2002
(73) Patentinhaber: Nuance Communications, Inc., Burlington, MA 01748 (US)
(72) Erfinder: Bauer, Georg c/o Philips Corp.I.P. GmbH, 52064, Aachen (DE); Portele, Thomas c/o Philips Corp.I.P. GmbH, 52064, Aachen (DE); Pralle, Lars c/o Philips Corp.I.P. GmbH, Aachen, 52064 (DE)
(74) Vertreter: Driver, Virginia Rozanne

(56) Entgegenhaltungen:
- GB-A- 2 237 410
- US-A- 4 482 032
- US-A- 4 558 298
- US-A- 5 952 626

## Beschreibung

Die Erfindung betrifft eine Steuereinrichtung für einen Aufzug, einen Aufzug mit einer solchen Steuereinrichtung sowie ein entsprechendes Steuerverfahren.

Herkömmliche Aufzüge weisen eine Konsole zur Eingabe von Steuerungsinformationen auf. Dabei handelt es sich üblicherweise um Bedienfelder mit Tasteneingabe, wobei jedem Stockwerk eine Taste zugeordnet ist. Der Benutzer drückt die dem Stockwerk, in das er mit dem Aufzug fahren möchte, entsprechende Taste. Der Aufzug fährt dann in das entsprechende Stockwerk.

Die Steuereinrichtungen für diese bekannten Aufzüge sind zwar relativ einfach zu bedienen. Dennoch gibt es Situationen, in denen Benutzern die Bedienung nicht leichtfällt. Beispielsweise blinde Benutzer müssen zuerst die richtige Taste anhand der Beschriftung finden. Insbesondere aber muß der Benutzer stets vorher wissen, in welchem Stockwerk sich sein gewünschter Zielort - beispielsweise ein Gesprächspartner oder auch ein Funktionsraum - befindet.

Die GB 2 237 410 beschreibt ein System zur Sprachsteuerung eines Aufzugs. Hierbei ist auf einem Korridor vor dem Aufzugeingang ein Mikrophon zur Kommandoeingabe angeordnet, das aktiviert wird, wenn über Sensoren festgestellt wird, dass sich ein Benutzer in der Nähe des Mikrophons befindet. Die über das Mikrophon aufgezeichneten Sprachkommandos werden mit Stockwerkeinträgen in einer Datenbank verglichen. Wird ein Zielstockwerk erkannt, so wird dies dem Benutzer angezeigt, andernfalls wird der Benutzer zur erneuten Kommandoeingabe aufgefordert. Es wird das dem letzten erkannten Sprachkommando entsprechende Stockwerk angesteuert.

Die US 4,558,298 offenbart ein Sprachsteuerungssystem für Aufzüge mit einem Mikrophon zur Eingabe von Sprachkommandos, das entweder auf einem Korridor oder im Aufzug selbst angeordnet sein kann. Hierbei wird bei Eingabe eines Sprachkommandos zum einen eine Spracherkennung durchgeführt, indem ein Vergleich mit Kommandos in einer Datenbank durchgeführt wird. Zum anderen wird zusätzlich ein Stimmenausdruck des betreffenden Benutzers aufgezeichnet. Kommandos werden unterschiedlichen Benutzern zugeordnet, wodurch vermieden wird, dass die Stockwerksangaben verschiedener Benutzer einander aufheben oder dass ein Benutzer mehrere Stockwerksnummern eingibt.

In der US 5,952,626 ist ein Steuerungssystem für Aufzüge offenbart, bei dem autorisierte Benutzer Geräte zur Kommandoeingabe tragen. Die tragbaren Geräte können ein Mikrophon sowie eine Spracherkennungsfunktion umfassen. Wird von einem integrierten Mikroprozessor ein Kommando erkannt, wird dieses in kodierter Form über Funk an eine zentrale Steuereinheit für die Aufzüge des Gebäudes übermittelt. Die Steuereinheit übernimmt abhängig von dem Kommando Auswahl und Steuerung der Aufzüge. Als mögliche Ortsangaben in den Steuerkommandos sind neben Stockwerksnummern auch funktionelle Angaben wie "Cafeteria" oder "Sporthalle" genannt.

Die US 4,482,032 beschreibt ein System zur Notfallsteuerung eines Aufzugs. Hierbei sind in der Aufzugskabine ein Mikrophon sowie Mittel zur Sprachanalyse angeordnet. Wird vom Benutzer in einer Notsituation, z.B. bei einem Überfall, ein Codewort gesprochen, wird dieses mittels Sprachanalyse erkannt. Hierauf werden Notfallmaßnahmen eingeleitet, insbesondere wird ein Signal an eine zentrale Steuereinheit übermittelt, woraufhin diese den Aufzug zu einem fest vorgegebenen Stockwerk steuert, in dem z.B. Sicherheitspersonal wartet.

Es ist Aufgabe der Erfindung, bekannte Steuereinrichtungen, Aufzüge und Steuerverfahren so zu verbessern, daß der Aufzug für einen Benutzer leichter und flexibler zu benutzen ist.

Diese Aufgabe wird gelöst durch eine Steuereinrichtung nach Anspruch 1, einen Aufzug nach Anspruch 6 mit einer solchen Steuereinrichtung sowie ein Steuerverfahren nach Anspruch 7. Abhängige Ansprüche beziehen sich auf vorteilhafte Ausführungsformen der Erfindung.

Erfindungsgemäß weist eine Konsole Mittel zur Audioaufzeichnung auf. Unter "Konsole" wird in diesem Zusammenhang jedes Endgerät im Aufzug verstanden. Üblicherweise umfassen derartige Endgeräte akustische und/oder graphische Anzeigeelemente sowie Eingabemöglichkeiten (Tasten, Schlüsselschalter etc.). Erfindungsgemäß kann jedoch eine solche Konsole auch sehr einfach aufgebaut sein, im einfachsten Fall kann sie lediglich die Audioaufzeichnungsmittel umfassen.

In eine solche Konsole werden Steuerungsinformationen" eingegeben, also Eingaben des Benutzers die zur Steuerung des Aufzugs dienen sollen. Während dies herkömmlich durch Drücken der Stockwerktaste geschieht, kann erfindungsgemäß ein Benutzer den Aufzug durch Sprachkommando steuern.

Hierfür ist ein Mittel zur Audioaufzeichnung vorhanden, beispielsweise ein Mikrophon, bevorzugt mit einer Einrichtung zur Digitalisierung und Signalcodierung. Der Begriff "Aufzeichnung" bezeichnet alle Mittel, mit denen Audiosignale entgegengenommen und verarbeitet werden können. Dies umfasst einerseits "Aufzeichnung" in dem Sinn, dass zunächst ein Block aufgezeichnet und abgespeichert wird, der danach verarbeitet wird Andererseits ist damit aber auch online-Signalverarbeitung der gewandelten Audiosignale umfasst, die ohne Abspeicherung auskommt.

Die Aufzeichnungsmittel sind mit einer Sprachanalyseeinheit verbunden. So kann der Benutzer eine Steuerinformation in Form eines Sprachkommandos bzw. einer gesprochenen Frage eingeben. Das aufgezeichnete (und ggf. digitalisierte bzw. codierte) Audiosignal wird von der Sprachanalyseeinheit analysiert, dh. die Sprachanalyseeinheit versucht die gesprochenen Worte zu erkennen. Derartige Spracherkennungssysteme sind per se bekannt. Bevorzugt wird hier natürlich ein sprecherunabhängiges Erkennungssystem.

Die Sprachanalyseeinheit liefert als Ergebnis eine Repräsentation des erkannten Sprachkommandos bzw. der erkannten Wortfolge. Diese Information wird in einer Steuereinheit so verarbeitet, dass der Aufzug entsprechend der eingegebenen Steuerungsinformation angesteuert wird Ein einfaches Beispiel: Die Sprachanalyseeinheit liefert als Analyseergebnis der Audioaufzeichnung die Worte "zweiter Stock". Die Steuereinheit erkennt daraus, dass der Benutzer das Kommando gegeben hat, den Aufzug in den zweiten Stock zu verfahren. Die Steuereinheit steuert den Aufzug entsprechend an, so daß er in den zweiten Stock fährt.

Die Unterscheidung einer Sprachanalyseeinheit und einer Steuereinheit ist rein funktionell. In der Umsetzung kann es sich um getrennte Geräte aber auch um zwei Module eines Geräts oder sogar um ein einziges Programm handeln, das auf einem Computer abläuft und gemeinsam beide Funktionen erfüllt.

Die Steuereinheit greift auf eine Datenbank zu. In dieser Datenbank ist für jede Ortsbeschreibung (Steuerungsinformation, erkanntes Sprachkommando) das hierzu auszulösende Steuerkommando abgespeichert. Ein einfaches Beispiel: in der Datenbank ist zum Sprachkommando "zweiter Stock" einerseits die akustische Repräsentation abgespeichert, auf die die Sprachanalyseeinheit zur Erkennung zugreift. Zudem ist aber zu dem Sprachkommando "zweiter Stock" auch eine entsprechende Steuersequenz abgespeichert, die an den Aufzug geschickt werden muß, damit dieser in den zweiten Stock fährt. Nach der Erkennung des Begriffs "zweiter Stock" anhand der Audio-Repräsentation liest die Steuereinheit die abgespeicherten Steuerkommandos aus und sendet sie an den Aufzug.

Erfindungsgemäß umfassen die als Steuerungsinformationen verarbeiteten und erkannten Sprachkommandos nicht nur direkte Ortsangaben (z.B. "zweiter Stock"), sondern es werden auch indirekte Ortsbeschreibungen verstanden. Mit "indirekten" Ortsbeschreibungen werden hier solche Beschreibungen bezeichnet, die über eine Verknüpfung einer Ortsbeschreibung zugeordnet sind. Beispielsweise wird ein Sprachkommando "zu Herrn Meier" erkannt. Durch Auswertung einer vorher angelegten, abgespeicherten Verknüpfung wird festgestellt, daß Herr Meier ein Zimmer im dritten Stock hat. Damit ist "zu Herrn Meier" eine indirekte Ortsbeschreibung für den dritten Stock, so daß die entsprechenden Steuerkommandos ausgelöst werden.

Die Verknüpfung derartiger indirekter Ortsbeschreibungen mit einem Ziel (Stockwerk) für den Aufzug ist für sehr verschiedene Informationen möglich. Dies umfaßt Personennamen, Abteilungsbezeichnungen und Raumnummern. Auch Funktionsbeschreibungen ("Herrentoilette", "Besprechungszimmer") können auf diese Weise mit einer Stockwerknummer verknüpft sein.

Es ist sogar möglich, momentane Funktionsbeschreibungen zu verwenden. Dies umfaßt beispielsweise Räume in denen aktuell eine bestimmte Veranstaltung stattfindet (z.B. "Zum Treffen der Außendienstmitarbeiter").

Erfindungsgemäß sind die Verknüpfungen von indirekten Ortsbeschreibungen und Steuerkommandos in einer Datenbank gespeichert, wo sie nicht fest abgelegt sind, sondern geändert werden können. Dies umfaßt einerseits längerfristige Änderungen (z.B. Herr Meier zieht von dem dritten in den fünften Stock um). Andererseits können aber auch kurzfristige Änderungen beispielsweise tagesaktuell in die Datenbank eingegeben werden.

Ständige Aktualisierungen sind besonders bei indirekten Ortsbeschreibungen vorteilhaft. Wenn die Datenbank jeweils dynamisch diese Informationen aktuell bereithält, können auch beispielsweise Situationen berücksichtigt werden, in denen sich die Zuordnungen indirekter Ortsbeschreibungen während des Tages ändern. So kann die Datenbank aktualisiert werden, beispielsweise wenn Herr Meier (der sonst im zweiten Stock arbeitet) sich in einer Besprechung im Besprechungszimmer (dritter Stock) befindet. Die indirekte Ortsbeschreibung "Meier" zeigt dann statt auf den zweiten auf den dritten Stock. Diese ständigen Aktualisierungen sind vor allem interessant in Gebäuden, bei denen die dort arbeitenden Personen täglich jeweils einen der Büroräume dynamisch zugewiesen bekommen.

Nach einer Weiterbildung der Erfindung ist eine Steuerzentrale außerhalb des Aufzugs vorgesehen. Eine solche Steuerzentrale, die mit der Konsole durch Übertragungsmittel, beispielsweise ein kabelgebundendes Bussystem oder drahtlose Übertragungsmittel, z.B. Infrarot oder Funk, verbunden ist, wird üblicherweise als elektronische Steuerschaltung bzw. als Computer ausgeführt sein.

Hierbei ist es entweder möglich, daß die Sprachanalyseeinheit an der Konsole innerhalb des Aufzugs angeordnet ist, wobei die Sprachanalyseeinheit direkt an die Aufzeichnungsmittel angeschlossen ist und die Sprachaufzeichnung unmittelbar analysiert. Ebenso ist es möglich, daß die Sprachanalyseeinheit an einem festen Ort außerhalb des Aufzuges angeordnet ist. In diesem Fall wird die Audioaufzeichnung von der Konsole zur Sprachanalyseeinheit übertragen, vorzugsweisen in digitalisierter, codierter Form, wobei die bereits beschriebenen Übertragungsmittel benutzt werden könnten.

Bevorzugt wird hierbei die letztgenannte Variante. Einerseits gibt es für Spracherkennung reine Software-Lösungen, die sich dazu eignen, auf einem zentralen Rechner eingesetzt zu werden. Andererseits sind "universelle" Spracherkennungssysteme äußerst aufwendig, die nicht nur ein begrenztes Vokabular, sondern jede denkbare Spracheingabe analysieren und erkennen können. Bevorzugt wird eine Sprachanalyseeinheit, die auf eine Datenbank mit einer begrenzten Anzahl von möglichen Sprachkommandos zugreift, bevorzugt auf dieselbe Datenbank wie die Steuereinheit.

Eine solche Datenbank wird bevorzugt zentral für das gesamte Gebäude geführt. So ist die Datenbank einerseits leicht zentral zu pflegen (z.B. kann der Name eines neuen Mitarbeiters eingegeben werden). Andererseits können die Steuersysteme für mehrere Aufzüge zentral auf eine Datenbank zugreifen.

Besonders in Gebäuden, bei denen die dort arbeitenden Personen täglich jeweils einen der Büroräume zugewiesen bekommen, aber auch in anderen Fällen wo Nachfragen oder ergänzende Hinweise hilfreich oder nötig sind, ist Dialogfähigkeit des Systems vorteilhaft. So kann beispielsweise bei nicht verstandenen Eingaben nachgefragt werden ("Bitte wiederholen Sie die Eingabe"), oder es können bei nicht eindeutigen Kommandos weitere Details erfragt werden ("Meinen Sie Herrn Hans Müller von der Buchhaltung oder Herrn Karl Müller vom Vorstand?"). Vor allem aber können nach verstandener Ortsangabe Hinweise gegeben werden ("Herr Müller befindet sich in Zimmer 12, rechts am Ende des Ganges") oder

Entscheidungen des Benutzers erfragt werden ("Herr Müller befindet sich im Besprechungszimmer. Möchten Sie an der Besprechung teilnehmen oder in seinem Büro warten?").

Ein erfindungsgemäßes, auf natürlichsprachliche Eingaben reagierendes Steuersystem kann selbstverständlich parallel zu bisherigen Systemen mit Tastenbedienung verwendet werden. Hierbei wird bevorzugt, dass die Tastenbedienung Vorrang hat und so (insbesondere falsch verstandene) Spracheingaben überschrieben werden können.

Nachfolgend wird eine Ausführungsform der Erfindung anhand von Zeichnungen näher beschrieben. In den Zeichnungen zeigen:
- Fig 1: Eine schematische Darstellung eines Aufzugssystems mit Busverbindung zu einer Steuerzentrale;
- Fig 2: eine schematische Darstellung der Komponenten einer Steuerzentrale.

In Figur 1 ist eine Steuereinrichtung 10 für einen Aufzug schematisch dargestellt. Die Aufzugkabine 12 fährt in einem Aufzugschacht 14, wobei sie von einer Antriebseinrichtung 16 (hier symbolisch als Seilwinde dargestellt) verfahren wird Innerhalb der Aufzugkabine 12 ist eine Konsole 18 angeordnet.

Das Gebäude ist mit einem Hausbus 20 ausgerüstet. Dieser ist hier lediglich symbolisch dargestellt, außer gängigen leitungsgebundenen Bussystemen kann es sich auch um eine drahtlose Übertragungstechnik, bspw. Bluetooth, handeln. Die Konsole 18 ist an diesen Hausbus angeschlossen, ebenso wie die Antriebseinrichtung 16. An den Hausbus 20 ist außerdem eine Steuerzentrale 22 angeschlossen, die Zugriff auf eine Datenbank 24 hat. Bei der Steuerzentrale 22 handelt sich um einen Hauszentralrechner, der außer der Aufzugsteuerung noch weitere Steuerungen von Einheiten im Gebäude übernimmt.

Die Komponenten sind hierbei in der folgenden Weise miteinander verbunden:

Die Konsole 18 umfasst eine Sprachaufzeichnungseinheit (nicht dargestellt), bestehend aus einem Mikrophon, einem A/D-Wandler zur Digitalisierung der Audio-Daten und einem Encoder- Baustein zur Codierung der digitalen Daten in ein gängiges Audioformat, zB. PCM. Die Konsole 18 ist über eine Datenleitung 26 mit einem Businterface 28 verbunden. Über die Datenleitung 26 und das Businterface 28 werden die aufgezeichneten und codierten Audio-Daten zum Hausbus 20 übertragen. Die Audio-Daten werden über den Hausbus zur Steuerzentrale 22 übertragen.

Die Steuerzentrale 22 ist in Figur 2 im Detail dargestellt. Sie umfasst eine Sprachanalyseeinheit 30 und eine Steuereinheit 32. Die Audio-Daten A werden vom Hausbus 20 ausgelesen und in der Sprachanalyseeinheit 30 analysiert. Hierbei handelt es sich um eine elektronische Schaltung bzw. einen Computer mit einem entsprechenden Analyseprogramm, wobei dem Fachmann bekannte Algorithmen zur sprecherunabhängigen Spracherkennung verwendet werden.

An Spracherkennungsprodukten sind dem Fachmann eine Vielzahl von Algorithmen und Verfahren bekannt, wobei er jeweils für die konkrete Anwendung auch geeignete bereits fertige Produkte verwenden kann. Beispiele hierfür umfassen einfache als Hardware-Modul verfügbare Command- and Control-Erkenner wie das Produkt "VoCon" der Firma Philips, mit dem ein sehr begrenztes Vokabular von fest vorgegebenen Sprachkommandos erkennt werden kann. Aber auch komplexe Erkenner wie das Softwareprodukt "Freespeech" der Firma Philips sind bekannt, die kontinuierlich gesprochen Sprache verstehen können und über ein Sprachmodell verfügen sowie über ein Vokabular von einigen zehntausend Worten. Schließlich sind dem Fachmann auch dialogfähige Erkennungssysteme bekannt, darunter sprachgesteuerte Benutzerführungen für Telefonie-Anwendungen.

Die Sprachanalyseeinheit 30 greift hierbei auf die Datenbank 24 zu. In der Datenbank 24 ist das Vokabular abgespeichert, das die Sprachanalyseeinheit 30 erkennen soll. Dies umfasst direkte Ortsangaben wie "erster Stock", relative Ortsangaben "ein Stockwerk nach oben" und indirekte Ortsbeschreibungen (zB. "zum Konferenzzimmer").

Das Ergebnis der Spracherkennung wird von der Sprachanalyseeinheit in Form von digitalen Daten E (Tokens, die über die Datenbank jeweils erkannten Worten zugeordnet sind) an die Steuereinheit 32 weitergegeben.

Anhand der Analysedaten E entscheidet die Steuereinheit 32, welches Steuerkommando C ausgesendet werden soll. Hierbei greift sie ebenfalls auf die Datenbank 24 zu. In der Datenbank 24 sind zu den möglichen direkten oder indirekten Ortsbeschreibungen die jeweils zugeordneten Steuerkommandos C abgespeichert. Nach Überprüfung der Analysedaten E ruft die Steuereinheit 32 diese Steuerkommandos C ab und übermittelt sie über den Hausbus 20 an die Antriebseinheit 16.

Die Unterscheidung der Sprachanalyseeinheit 30 und der Steuereinheit 32 ist hier rein funktionell. In dem konkreten Beispiel ist die Steuerzentrale 22 ein Zentralrechner. Dieser umfasst die Sprachanalyseeinheit 30 und die Steuereinheit 32 als Softwaremodule.

Nachfolgend wird die Funktionsweise der Steuerung anhand eines Beispiels erläutert:
Ein Benutzer betritt den Fahrstuhl und gibt das Sprachkommando "zu Herrn Meier, bitte". Das Sprachkommando wird innerhalb der Konsole 18 aufgezeichnet, digitalisiert und codiert sowie anschließend über die Datenleitung 26 und das Businterface 28 über den Hausbus 20 zur Steuerzentrale 22 geschickt. In der Steuerzentrale 22 werden die entsprechenden Audio-Daten ausgelesen und einer Sprachanalyse durch die Sprachanalyseeinrichtung 30 unverzogen. Diese erkennt anhand des in der Datenbank 24 abgespeicherten Vokabulars die Worte "zu", "Herrn", "Meier" und "bitte", und sendet diese in digitaler Form (beilspielsweise Tokens) als Signal E an die Steuereinheit 32. Die Steuereinheit 32 wendet eine einfache syntaktische Analyse auf die erkannte Wortfolge an und entfernt das als überflüssig erkannte "zu" sowie den Zusatz "bitte". Als (indirekte) Ortsbeschreibung erkennt sie "Herrn Meier". Sie ruft in der Datenbank 24 die mit dem Schlüssel "Herr Meier" verknüpften Ortsinformationen ab. Da Herr Meier im dritten Stock arbeitet, wird aus der Datenbank ein Steuerkommando C ausgelesen, das über den Hausbus 20 an die Antriebseinheit 16 gesendet bewirkt, so dass der Aufzug in das entsprechende Stockwerk fährt. Das Ergebnis "dritter Stock" wird dem Benutzer durch Erleuchten eines entspnechenden Anzeigefeldes auf der Konsole angezeigt, so dass der Benutzer erkennt, dass sein Sprachkommando verstanden wurde.

Somit handelt es sich um einen "ortskundigen" Aufzug, dem über eine natürlichsprachliche Schnittstelle Kommandos gegeben werden können, die vom Steuerungssystem über die Gebäudedatenbank in Stockwerkinformationen umgesetzt und ausgeführt werden.

In einer Erweiterung des Systems ist dieses auch dialogfähig. Hierfür ist in der Konsole ein System zur Sprachausgabe integriert. Es handelt sich entweder um ein System zur synthetischen Sprachausgabe, wobei die auszugebenden Worte als Text von einer Dialogeinheit übermittelt werden. Oder es handelt sich um einen D /A Wandler mit angeschlossenem Lautsprecher, so dass als Audiodaten von der Dialogeinheit übermittelte Worte ausgegeben werden.

Die Dialogeinheit ist ebenfalls in der Steuerzentrale 22 angeordnet. Sie wertet die erkannten Sprachkommandos aus. Wenn diese nicht oder nicht eindeutig zuzuordnen sind, fragt sie beim Benutzer nach. Hierfür steuert sie über den Hausbus 20 das Sprachausgabesystem in der Konsole 18 an, so dass dieses die Rückfrage an den Benutzer richtet. Erst wenn das Kommando eindeutig zuzuordnen ist, wird es an die Steuereinheit zur entsprechenden Ansteuerung weitergegeben.

Die Dialogeinheit kann auch unter Zugriff auf eine entsprechend ständig aktualisierte Datenbank komplexere Aufgaben der Organisation übernehmen. So kann sie feststellen, dass beispielsweise Herr Müller sein Büro im zweiten Stock hat, aber derzeit in einer Besprechung im dritten Stock ist. Sie kann dies dem Benutzer mitteilen, verschiedene Reaktionen zur Auswahl geben und das Entsprechende veranlassen, beispielsweise, wenn der Benutzer im Büro von Herrn Müller warten möchte, diesen benachrichtigen.

Andere Erweiterung dieses Systems umfassen vor allem die folgenden Punkte:
Die Konsole kann außer Mitteln zur Sprachausgabe auch andere akustische oder graphische Anzeigeelemente umfassen. Solche Anzeigeelemente im Aufzug können auch verwendet werden um weitere Informationen über das Ziel zu liefern. Beispielsweise kann beim Aussteigen aus dem Aufzug ein weiterer Hinweise, zB. Richtungsinformation "der Raum ist rechts am Ende des Ganges", gegeben verden. Über einen Drucker kann auch eine Wegbeschreibung ausgedruckt werden, die der Benutzer mitnimmt.

Das Sprachinterface kann beim Eintreten einer Person in den Fahrstuhl automatisch aktiviert werden. Dies kann mit Hilfe der Lichtschranke bzw. auch durch die Gewichtsveränderung festgestellt werden. Der Benutzer kann zur Eingabe seines Sprachkommandos durch eine entsprechende Anzeige (Sprachhinweis oder graphische Anzeige) aufgefordert werden.

Die Audio-Funktionen der Konsole können auch zum Herstellen einer Kommunikationsverbindung bei einer Aufzugfehlfunktion verwendet werden. Insbesondere können entsprechende Anfragen bzw. Hilferufe des Benutzers zum Vokabular der Spracherkennung 30 gehören, so dass beim Erkennen dieser Kommandos automatisch ein Notfallsignal ausgelöst wird

## Patentansprüche

1. Steuereinrichtung für einen Aufzug
- mit einer Konsole (18) zur Eingabe von Steuerungsinformationen, wobei
- die Konsole (18) Mittel zur Audioaufzeichnung aufweist,
- die mit einer Sprachanalyseeinheit (30) verbunden sind,
- und eine Steuereinheit (32) vorgesehen ist, um den Aufzug entsprechend der eingegebenen Steuerungsinformationen zu steuern, wobei
- die Steuereinheit (32) Zugriff hat auf eine Datenbank (24),
- in der Ortsbeschreibungen mit hierdurch auszulösenden Steuerkommandos abgespeichert sind,
- die Ortsbeschreibungen eine oder mehrere der folgenden Typen von indirekten Ortsbeschreibungen umfassen:
Personennamen, Raumnummern, Funktionsbeschreibungen von Räumen, Abteilungsbezeichnungen, Veranstaltungsbezeichnungen,
- **dadurch gekennzeichnet dass** die Verknüpfungen von indirekten Ortsbeschreibungen und Steuerkommandos innerhalb der Datenbank (24) aktualisierbar sind und wobei die Datenbank bei langfristigen und kurzfristigen Veränderungen, einschließlich täglichen Veränderungen, dynamisch aktualisiert wird, so dass die Datenbank Angaben über permanente und aktuelle Aufenthaltsorte von Personen enthält.

2. Steuereinrichtung nach Anspruch 1, bei der
- sich die Konsole (18) in einer Aufzugkabine (12) befindet,
- und eine Steuerungszentrale (22) mit der Steuereinheit (30) an einem Ort außerhalb der Aufzugkabine (12) angeordnet ist,
- wobei Übertragungsmittel (26, 28, 20) zur Übertragung von Informationen zwischen der Konsole (18) und der Steuerungszentrale (22) vorgesehen sind.

3. Steuereinrichtung nach Anspruch 2, bei der
- die Sprachanalyseeinheit (30) an einem Ort außerhalb der Aufzugkabine (12) angeordnet ist und die Audioaufzeichnung von der Konsole (18) zur Sprachanalyseeinheit (30) übertragen wird.

4. Steuereinrichtung nach Anspruch 2, bei der
- die Sprachanalyseeinheit (30) innerhalb der Aufzugkabine (12) angeordnet ist
- und von der Sprachanalyseeinheit (30) erkannte Sprachkommandos (E) zu einer Steuerungszentrale (22) übertragen werden.

5. Steuereinrichtung nach einem der vorangehenden Ansprüche, bei der
- die Konsole (18) akustische oder graphische Anzeigemittel umfasst,
- die ebenfalls durch die Steuereinheit (32) angesteuert werden.

6. Aufzug mit einer Steuereinrichtung nach einem der vorangehenden Ansprüche.

7. Steuerverfahren für einen Aufzug, bei dem
- vom Benutzer des Aufzuges ein Sprachkommando gegeben wird,
- das von einer Sprachanalyseeinheit (30) analysiert wird,
- das Ergebnis der Analyse des Sprachkommandos mit Einträgen in einer Datenbank (24) verglichen wird,
- und entsprechend dem jeweils zutreffenden Datenbankeintrag der Aufzug so angesteuert wird, daß die Aufzugkabine (12) in das dem Sprachkommando entsprechende Stockwerk fährt,
- wobei in der Datenbank (24) verschiedene Ortsbeschreibungen mit jeweils dazugehörigen Steuerkommandos abgelegt sind, wobei
- die Ortsbeschreibungen eine oder mehrere der folgenden Typen von indirekten Ortsbeschreibungen umfassen:
Personennamen, Raumnummern, Funktionsbeschreibungen von Räumen, Abteilungsbezeichnungen, Veranstaltungsbezeichnungen,
- und bei Übereinstimmung des analysierten Sprachkommandos (E) mit einer Ortsbeschreibung der Aufzug entsprechend der Steuerkommandos angesteuert wird,
- wobei die Verknüpfungen von indirekten Ortsbeschreibungen und Steuerkommandos innerhalb der Datenbank (24) aktualisiert werden und wobei die Datenbank bei langfristigen und kurzfristigen Veränderungen, einschließlich täglichen Veränderungen, dynamisch aktualisiert wird, so dass die Datenbank Angaben über permanente und aktuelle Aufenthaltsorte von Personen enthält.

8. Steuerverfahren nach Anspruch 7, bei dem
- die Tonaufzeichnung des Sprachkommandos oder das Ergebnis der Analyse des Sprachkommandos an eine Steuerzentrale (22) übermittelt wird, die an einem festen Ort außerhalb der Aufzugkabine (12) angeordnet ist.

9. Steuerverfahren nach einem der Ansprüche 7 oder 8, bei dem ein Dialog mit dem Benutzer geführt wird.

10. Steuerverfahren nach Anspruch 9, bei dem bei nicht verstandenen oder nicht eindeutigen Kommandos nach gefragt wird.

11. Steuerverfahren nach einem der Ansprüche 9 oder 10, bei dem nach verstandener Ortsangabe dem Benutzer Hinweise gegeben werden.

## Claims

1. (Amended) Control device for a lift
- with a console (18) for the input of control information, whereby
- the console (18) has means for audio recording,
- that are connected to a voice analysis unit (30),
- and a control unit (32) is provided in order to control the lift according to the inputted control information, whereby
- the control unit (32) has access to a database (24),
- in which location descriptions are stored with control commands that are to be triggered thereby,
**characterised in that**
- the location descriptions encompass one or more of the following types of indirect location descriptions:
names of persons, room numbers, functional descriptions of rooms, names of departments, names of events,
- whereby the links between indirect location descriptions and control commands are updatable within the database (24) and wherein the database is dynamically updated to include long term changes and short term changes, including day by day changes, so that the database contains permanent locations and current locations of persons.

2. Control device in accordance with Claim 1, in which
- the console (18) is located in a lift car (12),
- and a central control system (22) with control unit (30) is positioned at a location outside of the lift car (12),
- whereby means of transmission (26, 28, 20) are provided for the transmission of information between the console (18) and the central control system (22).

3. Control device in accordance with Claim 2, in which
- the voice analysis unit (30) is positioned at a location outside of the lift car (12) and the audio recording is transmitted from the console (18) to the voice analysis unit (30).

4. Control device in accordance with Claim 2, in which
- the voice analysis unit (30) is positioned within the lift car (12)
- and voice commands (E) recognised by the voice analysis unit (30) are transmitted to a central control system (22).

5. Control device in accordance with one of the preceding claims, in which
- the console (18) comprises acoustic or graphic means of display,
- which are likewise controlled by the control unit (32).

6. Lift with a control device in accordance with one of the preceding claims.

7. (Amended) Control procedure for a lift, in which
- a voice command is given by the user of the lift,
- that is analysed by a voice analysis unit (30),
- the result of the analysis of the voice command is compared with entries in a database (24),
- and, in accordance with the database entry applicable in each case, the lift is controlled in such a way that the lift car (12) travels to the storey corresponding to the voice command,
- whereby different location descriptions are stored in the database (24) with the relevant associated control commands, whereby
- the location descriptions encompass one or more of the following types of indirect location descriptions;
names of persons, room numbers, functional descriptions of rooms, names of departments, names of events,
- and if the analysed voice command (E) matches a location description the lift is controlled in accordance with the voice command,
- whereby the links between indirect location descriptions and control commands are updated within the database (24) and wherein the database is dynamically updated to include long term changes and short term changes, including day by day changes, so that the database contains permanent locations and current locations of persons.

8. Control procedure in accordance with Claim 7, in which
- the sound recording of the voice command or the result of the analysis of the voice command is transmitted to a central control system (22) which is positioned at a fixed location outside of the lift car (12).

9. Control procedure in accordance with one of Claims 7 or 8, in which a dialogue is conducted with the user.

10. Control procedure in accordance with Claim 9, in which commands that are not understood or are not clear are checked.

11. Control procedure in accordance with one of Claims 9 or 10, in which information is provided to the user once the stated location has been understood.

## Revendications

1. Dispositif de commande d'un ascenseur
- doté d'une console (18) permettant la saisie des informations de commande, en vertu duquel
- la console (18) dispose des moyens d'enregistrement audio,
- qui sont connectés à une unité d'analyse vocale (30),
- et une unité de commande (32) est prévue pour contrôler l'ascenseur en fonction des informations de commande saisies, en vertu duquel
- l'unité de commande (32) a accès à une base de données (24),
- dans laquelle des descriptions d'emplacements sont stockées ainsi que des commandes de contrôle qui sont par là déclenchées,
- les descriptions d'emplacement englobent un ou plusieurs des types suivants de descriptions indirectes d'emplacement :
noms de personnes , nombre de chambres, descriptions fonctionnelles des chambres, noms des départements, noms des événements,
**caractérisé en ce que** les liens entre les descriptions indirectes d'emplacement et les commandes de contrôle sont actualisables dans la base de données (24) et dans lequel la base de données est dynamiquement actualisée, pour inclure des modifications à long terme et des modifications à court terme, notamment des modifications de jour en jour, de sorte que la base de données contient des emplacements permanents et des emplacements actuels des personnes.

2. Dispositif de commande selon la revendication 1, dans lequel
- la console (18) est située dans une cabine d'ascenseur (12),
- et un système de commande central (22), doté d'une unité de commande (30), est situé à l'extérieur de la cabine d'ascenseur (12),
- en vertu duquel des moyens de transmission (26, 28, 20) sont prévus pour assurer la transmission des informations entre la console (18) et le système de commande central (22).

3. Dispositif de commande selon la revendication 2, dans lequel
- l'unité d'analyse vocale (30) est située dans un emplacement extérieur à la cabine d'ascenseur (12) et l'enregistrement audio est transmis de la console (18) à l'unité d'analyse vocale (30).

4. Dispositif de commande selon la revendication 2, dans lequel
- l'unité d'analyse vocale (30) est située dans la cabine d'ascenseur (12)
- et les commandes vocales (E), que reconnaît l'unité d'analyse vocale (30), sont transmises à un système de commande central (22).

5. Dispositif de commande selon l'une quelconque des revendications précédentes, dans lequel
- la console (18) est dotée de moyens d'affichage acoustiques ou graphiques,
- qui sont également contrôlés par l'unité de commande (32) .

6. Ascenseur doté d'un dispositif de commande selon l'une quelconque des revendications précédentes.

7. Procédure de commande d'un ascenseur, dans lequel
- une commande vocale est émise par l'utilisateur de l'ascenseur,
- qui est analysée par une unité d'analyse vocale (30),
- le résultat de l'analyse de la commande vocale est comparée à des saisies d'une banque de données (24),
- et, selon la saisie de la banque de données applicable dans chaque cas, l'ascenseur est contrôlé de telle sorte que la cabine d'ascenseur (12) se déplace jusqu'à l'étage correspondant à la commande vocale,
- en vertu duquel les différentes descriptions d'emplacement sont stockées dans la base de données (24) avec les commandes de contrôles associées pertinentes, en vertu duquel
- les descriptions d'emplacement englobent un ou plusieurs des types suivants de descriptions indirectes d'emplacement :
noms de personnes , nombre de chambres, descriptions fonctionnelles des chambres, noms des départements, noms des événements,
- et, si la commande vocale analysée (E) correspond à une description d'emplacement, l'ascenseur est contrôlé en fonction de la commande vocale,
en vertu duquel les liens entre les descriptions indirectes d'emplacement et les commandes de contrôle sont actualisés dans la base de données (24), et dans lequel la base de données est dynamiquement actualisée, pour inclure des modifications à long terme et des modifications à court terme, notamment des modifications de jour en jour, de sorte que la base de données contient des emplacements permanents et des emplacements actuels des personnes.

8. Procédure de commande selon la revendication 7, dans lequel
- l'enregistrement sonore de la commande vocale ou le résultat de l'analyse de la commande vocale est transmis à un système de commande central (22) qui est situé dans un lieu fixe à l'extérieur de la cabine d'ascenseur (12).

9. Procédure de commande selon, soit la revendication 7, soit la revendication 8, dans lequel est dialogue est établi avec l'utilisateur.

10. Procédure de commande selon la revendication 9, dans lequel les commandes qui ne sont pas comprises ou ne sont pas claires sont vérifiées.

11. Procédure de commande selon, soit la revendication 9, soit la revendication 10, dans lequel les informations sont transmises à l'utilisateur une fois que l'emplacement indiqué a été compris.
